# FASCICULE DE BREVET EUROPEEN

(11) **EP 0 229 582 B1**
(45) Date de publication et mention de la délivrance du brevet: **31.05.1989**
(21) Numéro de dépôt: 86440102.1
(22) Date de dépôt: 25.11.1986
(51) Int. Cl.: E05C 9/04

(54) **Crémone à têtière à deux tringles de verrouillage se déplaçant en sens contraire**
Treibstangenbeschlag mit Stulpschiene und zwei in entgegengesetzten Richtungen bewegte Treibstangen
Espagnolette with faceplate and two bars sliding in opposite directions

(30) Priorité: 18.12.1985 FR 8518899; 11.04.1986 FR 8605326
(43) Date de publication de la demande: 22.07.1987
(73) Titulaire: FERCO INTERNATIONAL Usine de Ferrures de Bâtiment Société à responsabilité limitée, F-57400 Sarrebourg (FR)
(72) Inventeur: Faure, Alain, F-14000 Caen (FR); Lilas, André, F-57400 Sarrebourg (FR)
(74) Mandataire: Aubertin, François

(56) Documents cités:
- DE-B- 1 031 177
- FR-A- 1 036 577
- FR-A- 2 116 775

## Description

L'invention concerne une crémone à encastrer dans le montant de l'ouvrant d'une fenêtre, porte-fenêtre ou analogue comprenant un boîtier solidaire d'une têtière, deux tringles de verrouillage se déplaçant en sens contraire, disposées dans un même alignement et à plat contre la face interne de la têtière, un mécanisme comportant un fouillot présentant une partie saillante traversant une lumière réalisée dans la têtière et constituant un pêne battant et commandant directement la première tringle de verrouillage, l'extrémité de la première tringle de verrouillage étant disposée le long de la face intérieure du boîtier, tandis que l'extrémité de la seconde tringle de verrouillage est renvoyée contre le fond du boîtier.

On connaît déjà, par le document FR-A 2 116 775, une crémone du type ci-dessus, correspondant au préambule de la revendication 1.

L'entaillage dans le profilé de l'ouvrant d'une fenêtre, porte-fenêtre ou analogue, pour loger le boîtier de cette crémone, est fonction de la largeur du boîtier qui, elle-même, est variable et dépend de la distance de laquelle l'axe du fouillot est éloigné de la face externe de la têtière.

Pour chaque crémone à têtière comportant une distance différente entre l'axe du fouillot et la face externe de la têtière, il est nécessaire de prévoir un entaillage déterminé. De ce fait, les entaillages comportent des profondeurs différentes.

Ainsi, pour une crémone connue dont la distance entre l'axe du fouillot et la face externe de la têtière est de onze millimètres, il est nécessaire, pour permettre l'insertion du boîtier dans le profilé, de prévoir un logement de vingt-huit millimètres de profondeur, alors que pour une crémone dont la distance entre l'axe du fouillot et la face externe de la têtière est de dix-sept millimètres, il est nécessaire de prévoir un logement de trente-quatre millimètres de profondeur.

Ces variations de profondeur du logement obligent le fabricant de fenêtres, porte-fenêtres ou analogues, d'une part, de régler sa machine à entailler à la profondeur du logement nécessaire au boîtier, et, d'autre part, de prévoir un profilé plus large pour ne pas courir le risque d'affaiblir le montant par une profondeur de logement voisine de la largeur dudit profilé.

On connaît également, par le document FR-A 1 036 577, un mécanisme de crémone en applique actionnant deux tringles de verrouillage se déplaçant en sens contraire. Ce mécanisme comporte un boîtier dont la face avant présente une lumière pour le passage de la partie saillante d'un pêne tournant. Celui-ci est denté sur la plus grande partie de son pourtour et ses dents entrènent sur la denture d'une crémaillère située dans un même plan que le pourtour denté du fouillot. Cette crémaillère comporte une seconde denture actionnant une deuxième crémaillère par l'intermédiaire d'une roue dentée. A ces deux crémaillères sont accrochées les deux tringles de verrouillage.

Toutefois, cette crémone nécessite un entaillage profond dans le chant de l'ouvrant du fait que l'interaction du pêne tournant avec la première crémaillère et l'interaction de cette dernière avec la seconde crémaillère sont situées dans un même plan et se font frontalement.

Par ailleurs, on connaît également par le document DE-B 1 031 177 une crémone encastrable dont chaque tringle de manœuvre coulissant dans le boîtier, est constituée de deux sections de tôles maintenues assemblées par des paires d'entretoises sous forme de fuseau. Par des moyens appropriés on accroche aux extrémités des tringles de manoeuvre des tringles de verrouillage. La première tringle de manoeuvre comporte deux paires d'entretoises dont l'une coopère avec un fouillot présentant deux doigts de commande et dont l'autre paire d'entretoises transmet l'action du fouillot à la paire d'entretoises de l'autre tringle de manoeuvre. Du fait que les doigts de commande du fouillot s'intercalent entre les deux sections de tôle pour coopérer avec la paire d'entretoises de la première tringle de verrouillage et que le corps du fouillot se trouve entièrement en dehors de l'évolution de la seconde tringle de manoeuvre il n'est possible de réduire que partiellement l'entaille faite dans le chant de l'ouvrant.

La présente invention a pour but de remédier à ces inconvénients. Cet objectif est atteint en prévoyant selon l'invention une crémone du type selon le préambule de la revendication 1, caractérisée en ce que la partie saillante du fouillot est disposée latéralement par rapport à l'extrémité de la première tringle de verrouillage et dont le fouillot commandant indirectement par l'intermédiaire d'un élément inverseur, la seconde tringle de verrouillage, comporte un corps partiellement logé dans l'extrémité de la seconde tringle de verrouillage.

Par ailleurs, selon l'invention, la commande directe de l'extrémité de la première tringle de verrouillage par le fouillot se conçoit économiquement dès lors que le fouillot comporte un secteur denté, faisant saillie latéralement par rapport à son corps, engrenant dans un secteur denté de l'extrémité de la première tringle de verrouillage.

Une conception particulière de l'invention, évitant un forgeage de l'extrémité de la première tringie de verrouillage lorsque le fouillot comporte un pêne battant, prévoit que la première tringle de verrouillage comporte une pièce de liaison pourvue du téton engrenant dans la lumière réalisée dans le corps du fouillot.

Pour réduire davantage la largeur du boîtier, l'invention prévoit que l'extrémité de la seconde tringle de verrouillage renvoyée contre le fond du boîtier comporte, en regard du fouillot, une lumière de dégagement.

Cette lumière permet, en effet, au corps du fouillot d'empiéter dans le volume occupé par la seconde tringle de verrouillage. Mais, elle permet aussi une réalisation particulière de l'invention selon laquelle le démarrage du mouvement de déverrouillage de la crémone est facilité par une disposition de l'invention prévoyant que le corps du fouillot comporte une courbure d'attaque agissant contre une face d'appui de la lumière de dégagement de t'extré- . mité de la seconde tringle de verrouillage.

En effet, cette disposition de l'invention permet une action directe conjuguée du fouillot sur les extrémités des deux tringles de verrouillage à un moment où l'effort à transmettre par le mécanisme de la crémone aux tringles de verrouillage est à son apogée, c'est-à-dire au moment où il s'agit d'amorcer le déverrouillage de la crémone.

Un des avantages obtenus grâce à cette invention consiste essentiellement en ce que la profondeur de l'entaillage du logement pour le boîtier est ramenée à la profondeur la plus faible, notamment pour les crémones comportant une distance maxima entre l'axe du fouillot et la face externe de la têtière. De ce fait, la profondeur de l'entaillage du logement pour le boîtier est identique malgré différentes distances entre l'axe du fouillot et la face externe de la têtière.

Un autre avantage obtenu grâce à cette invention consiste en ce que, du fait que l'action entre le fouillot et le secteur denté de l'extrémité de la première tringle de verrouillage se fait par l'intermédiaire de moyens disposés latéralement par rapport au corps du fouillot, on peut réduire une première fois la largeur du boîtier et que, du fait que l'extrémité de la seconde tringle de verrouillage comporte une rainure dans laquelle s'engage le fouillot, il est possible de rapprocher cette seconde tringle de verrouillage de la têtière et de diminuer une seconde fois la largeur du boîtier. De ce fait, il est également possible de réduire la profondeur de l'entaille pratiquée dans le chant de l'ouvrant.

Des développements avantageux de la crémone telon l'invention font l'objet des revendications dépendantes 2 à 15.

L'invention est exposée ci-après plus en détail à l'aide de dessins représentant seulement un mode d'exécution.
La figure 1 représente, en vue en élévation et en coupe, la crémone à têtière à deux tringles de verrouillage conforme à l'invention, la crémone étant en position de déverrouillage.
La figure 2 représente une vue identique à la figure 1 mais la crémone est en position de verrouillage.
La figure 3 représente une vue éclatée des extrémités des deux tringles de verrouillage.
La figure 4 représente une vue en élévation et en coupe de la crémone à têtière à deux tringles de verrouillage dont l'une comporte, conformément à l'invention, une pièce de liaison en forme de fourche, la crémone étant en position de déverrouillage.
La figure 5 représente une vue de gauche de la figure 4, la têtière étant enlevée.

On se réfère aux figures 1 à 3.

La crémone 1 comporte un boîtier 2 dont l'avant 3 est solidaire de la face interne 4 d'une têtière 5, cette face interne 4 servant également de face intérieure du boîtier 2. Cette face interne 4, dans le sens longitudinal, s'étend de part et d'autre dudit boîtier 2.

Le boîtier renferme un mécanisme comportant un fouillot 6. Ce fouillot 6 commande deux tringles de verrouillage 7, 8 se déplaçant en sens contraire. Les deux tringles de verrouillage 7, 8 sont disposées dans un même alignement et à plat contre la face interne 4 de la têtière 5. L'extrémité 9 de la première tringle de verrouillage 7 est disposée le long de la face intérieure du boîtier 2 alors que l'extrémité 10, reliée par un renvoi 11 à la seconde tringle de verrouillage 8, et faisant partie intégrante de cette dernière, se déplace le long du fond 12 du boîtier 2.

Le fouillot 6 commande directement l'extrémité 9 de la première tringle de verrouillage 7 par l'intermédiaire d'une liaison 13 disposée perpendiculairement au corps 14 du fouillot 6. Pour obtenir le résultat recherché, l'extrémité 9 de la première tringle de verrouillage 7 chevauche latéralement ledit corps 14 du fouillot 6.

L'extrémité 9 de la première tringle de verrouillage 7 est pourvue d'une denture 15 coopérant avec un élément inverseur 16. Celui-ci est avantageusement un pignon denté pivotant autour d'un axe 17 solidaire du boîtier 2. L'élément inverseur 16 coopère avec une denture 18 réalisée dans l'extrémité 10 de la seconde tringle de verrouillage 8. Par cet élément inverseur 16, le fouillot 6 commande indirectement la seconde tringle de verrouillage 8.

Selon un premier mode de réalisation, la liaison 13 comporte sur la tringle 7 de verrouillage de la crémone 1 un secteur denté 15' s'engrenant avec une denture 16' réalisée dans le corps 14 du fouillot 6.

Selon un second mode de réalisation, la liaison 13 est constituée d'une lumière 20 et d'un téton 21 se déplaçant dans cette lumière 20.

Avantageusement, l'extrémité 9 de la première tringle de verrouillage 7 présente la lumière 20 alors que le téton 21 fait saillie latéralement par rapport au corps 14 du fouillot 6.

Selon un autre mode de réalisation, le téton 21 est solidaire de l'extrémité 9 de la première tringle de verrouillage 7 alors que la lumière 20 est réalisée dans le corps 14 du fouillot 6.

Le guidage de l'extrémité 9 de la première tringle de verrouillage 7 est assuré du fait que cette extrémité 9 comporte à sa face arrière 22 au moins un chant de guidage 23 prenant appui contre l'arbre 24 du fouillot 6.

Selon un autre mode d'exécution, le corps 14 du fouillot 6 comporte une partie saillante 26. Celle-ci traverse une lumière 27 réalisée dans la têtière 5. De ce fait, cette partie saillante 26 peut constituer un pêne battant, donc un point de verrouillage situé à hauteur de la poignée.

Par ailleurs, la première tringle de verrouillage 7 comporte avantageusement une pièce de liaison 28 pourvue du téton 21 engrenant dans la lumière 20 réalisée dans le corps 14 du fouillot 6. Cette pièce de liaison 28 est disposée perpendiculairement par rapport à la face arrière 22 de l'extrémité 9 de la première tringle de verrouillage 7. Cette pièce de liaison 28 présente également le chant de guidage 23 prenant appui contre l'arbre 24 du fouillot 6. On pratique dans l'une des extrémités 29 de la pièce de liaison 28 une découpe 30 dans laquelle s'insère un doigt de commande 31 situé à proximité du chant extrême 25 de l'extrémité 9 de la première tringle de verrouillage 7.

Pour diminuer la largeur du boîtier 2, l'extrémité 10 de la seconde tringle de verrouillage 8 comporte, en regard du fouillot 6, une lumière de dégagement 32. Cette lumière de dégagement 32 permet au corps 14 du fouillot 6 d'empiéter dans le volume occupé par la seconde tringle de verrouillage 8. Lorsque la crémone 1 est en position de verrouillage, un chant du corps 14 du fouillot 6 constitue une courbure d'attaque (19) coopérant avec une face d'appui 33 de la lumière de dégagement 32. De ce fait, on facilite le démarrage du mouvement de déverrouillage de la crémone 1. Ainsi, la commande directe de la première tringle de verrouillage 7 est assurée par la pièce de liaison 28 coulissant entre une des faces du corps 14 du fouillot 6 et une des faces internes des parois latérales du boîtier 2. Cette pièce de liaison 28 est pependiculaire à la face interne de la première tringle de verrouillage 7 et coopère, d'une part, avec cette dernière, par l'intermédiaire du doigt de commande 31 situé à proximité du chant extrême 25 de l'extrémité 9 de la première tringle de verrouillage 7 et s'insérant dans une découpe 30 réalisée dans la pièce de liaison 28 et, d'autre part, avec le fouillot 6 par l'intermédiaire du téton 21 coulissant dans la lumière 20 réalisée dans le corps 14 du fouillot 6.

Cependant, pour obtenir une bonne qualité du fonctionnement du mécanisme logé dans le boîtier 2 de la crémone, il est nécessaire d'assurer, lors du montage en usine de la crémone, un bon maintien de la première tringle de verrouillage 7 sur la face interne 4 de la têtière 5. Ce maintien est réalisé par l'intermédiaire d'un rivet traversant une lumière pratiquée dans la première tringle de verrouillage 7 et la coopération du rivet et de la lumière assure le guidage de cette dernière. Cette disposition entraîne une augmentation du coût de revient de la crémone mais permet, par contre, de réduire le jeu de l'extrémité de la première tringle de verrouillage 7 dans le boîtier 2.

Toutefois, la pratique a permis de constater que la crémone à têtière présente un certain nombre d'inconvénients. En premier lieu, il s'est avéré que la pièce de liaison 28 présente une certaine fragilité, ce qui diminue la fiabilité de la crémone. Par ailleurs, cette pièce de liaison 28 limite la course de la première tringle de verrouillage 7 et, par voie de conséquence, la course de la seconde tringle de verrouillage 8. En effet, il s'est avéré que la course n'est plus que de seize millimètres alors que, selon les normes traditionnelles, cette course devrait être de dix huit millimètres. Finalement, l'unique guidage de la pièce de liaison 28 contre l'arbre 24 du fouillot 6 lors de la mise en position d'ouverture de la crémone ou contre le rivet d'assemblage des deux parois latérales du boîtier 2 n'assure pas un bon maintien des différents éléments mis en présence. Il peut en résulter un jeu trop important risquant de nuire au bon fonctionnement de la crémone.

Il n'est pas possible de pallier à ces inconvénients en utilisant un mé tal plus résistant aux efforts demandés lors du fonctionnement car, non seulement l'utilisation d'un métal spécial entraînerait une augmentation du coût de revient de la crémone mais, nécessiterait également un outillage adapté..

L'invention a également pour but de concevoir une crémone à têtière à deux tringles de verrouillage se déplaçant en sens contraire d'une course au moins égale à la course déterminée par les normes traditionnelles, tout en permettant d'augmenter la résistance de la pièce de liaison aux efforts demandés et d'assurer un bon maintien de toutes les pièces du mécanisme logées dans le boîtier.

Il est donc souhaitable de supprimer toute torsion de la pièce de liaison 28 à l'emplacement de l'interaction de cette dernière avec le fouillot 6 tout en améliorant le fonctionnement du mécanisme logé dans le boîtier 2 en assurant un bon maintien de la première tringle de verrouillage 7 contre la face interne 4 de la têtière 5 de la pièce de liaison 28 et du fouillot 6.

On se réfère aux figures 4 et 5.

La pièce de liaison est une fourche 34 composée de deux branches 35, 36 parallèles aux faces 37, 38 du corps 14 du fouillot 6.

Selon un premier mode de réalisation, le plan médian de la fourche 34 est situé dans un même alignement que le plan médian 39 du fouillot 6.

Selon un second mode de réalisation préférentiel, le plan médian de la fourche 34 est désaxé par rapport au plan médian 39 du fouillot 6. Selon ce mode de réalisation, la fourche 34 comporte une branche 35 coulissant le long de la face interne 40 de l'une des parois latérales 41 du boîtier 2 et une branche 36 composée de deux ailes 42, 43 reliées par une cambrure 44. L'une des ailes 42 est solidaire de la branche 35 alors que l'autre aile 43 est disposée entre la face 37 du fouillot 6 et la face interne 45 de l'autre paroi latérale 46 du boîtier 2.

Selon un mode d'exécution, les deux branches 35, 36 forment une seule pièce.

Selon un autre mode d'exécution, les deux branches 35, 36 sont deux pièces distinctes reliées entre-elles par un moyen d'assemblage. Eventuelle- ment, les deux branches 35, 36 sont séparables et le moyen d'assemblage est formé soit par un axe 47 reliant la branche 35 de la fourche 34 à l'aile 42 de la branche 36 de la fourche 34, soit par au moins un repli repoussé ou découpé dans le corps de la branche 35 ou de l'aile 42 et s'engrenant dans au moins une lumière réalisée dans le corps de la branche 35 ou de l'aile 42. Ainsi, en cas de détérioration, il est possible de remplacer l'une ou l'autre des deux branches 35, 36.

Le téton 21 peut être solidaire de la face interne 48 de la branche 35 ou de la face interne 49 de l'aile 43 de la branche 36. Avantageusement, ce téton 21 peut être remplacé par un axe dont les extrémités 50, 51 sont engagées dans des orifices 52, 53 réalisés respectivement dans la branche 35 et dans l'aile 43 de la branche 36.

Soit l'une des branches 35, 36, soit les deux branches 35, 36 de la fourche 34 comportent sur le chant 54 dirigé vers l'extrémité 9 de la première tringle de verrouillage 7 un décrochement 55 pourvu d'un téton de commande 56 s'engageant dans un orifice 57 réalisé dans ladite extrémité 9 de la première tringle de verrouillage 7. Ainsi, cette dernière est guidée, d'une part, par la face interne 4 de la têtière 5, et, d'autre part, par le décrochement 55 de la fourche 34. Pour verrouiller cette liaison constituée par l'interaction du téton 56 et de l'orifice 57, on pourvoit la fourche 34 d'au moins un moyen de guidage.

Ce moyen de guidage peut être constitué par un téton ou une languette 58 faisant saillie par rapport à la face externe 59 de la branche 35 et coulissant dans une lumière oblongue 60 réalisée dans la paroi latérale 41 du boîtier 2. On peut parfaire ce guidage en pourvoyant la face externe 61 de l'aile 43 de la branche 36 d'un téton ou d'une languette saillante 62 coulissant dans une lumière oblongue 63 réalisée dans la paroi latérale 46 du boîtier 2.

Avantageusement, les deux lumières oblongues 60, 63 ne se font pas face mais sont décalées l'une par rapport à l'autre dans le sens de la course de la fourche 34. De ce fait, le guidage de cette dernière s'effectue sur une certaine longueur et on consolide ledit guidage. Ainsi, il devient possible d'allonger la course de la fourche 34 et, par voie de conséquence, la course des deux tringles de verrouillage 7, 8. Bien entendu, la longueur des lumières oblongues 60, 63 est au moins égale à la longueur de la course de la fourche 34.

Par le fait que le plan médian de la fourche 34 est désaxé par rapport au plan médian 39 du fouillot 6, on obtient un autre avantage. En effet, il devient possible de réaliser la denture 15 dans le chant opposé 64 de l'extrémité 9 de la première tringle de verrouillage 7, ce qui permet, en rapprochant l'élément inverseur 16 de la face interne 45 de la paroi latérale 46 du boîtier 2, de consolider le maintien dudit élément inverseur 16. De ce fait, l'extrémité 10 de la seconde tringle de verrouillage 8 comporte une denture latérale ouverte 18, ce qui facilite l'interpénétration des dents de l'élément inverseur 16 et celles de la denture latérale ouverte 18 de l'extrémité 10 de la seconde tringle de verrouillage 8. Ainsi, il est possible de désaxer la lumière de dégagement 32 et de la disposer du côté de la denture latérale ouverte 18.

## Revendications

1. Crémone à encastrer dans le montant de l'ouvrant d'une fenêtre, porte-fenêtre ou analogue comprenant un boîtier (2) solidaire d'une têtière (5), deux tringles de verrouillage (7) et (8), se déplaçant en sens contraire, disposées dans un même alignement et à plat contre la face interne (4) de la têtière . (5), un mécanisme comportant un fouillot (6), présentant une partie saillante (26) traversant une lumière (27) réalisée dans la têtière (5) et constituant un pêne battant et commandant directement la première tringle de verrouillage (7), l'extrémité (9) de la première tringle de verrouillage (7) étant disposée le long de la face intérieure du boîtier (2), tandis que l'extrémité (10) de la seconde tringle de verrouillage (8) est renvoyée contre le fond (12) du boîtier (2), caractérisée en ce que la partie saillante (26) du fouillot (6) est disposée latéralement par rapport à l'extrémité (9) de la première tringle de verrouillage (7) et en ce que le fouillot (6), commandant indirectement par l'intermédiaire d'un élément inverseur (16) la seconde tringle de verrouillage (8), comporte un corps (14) partiellement logé dans l'extrémité (10) de_{'} la seconde tringle de verrouillage (8).

2. Crémone selon la revendication 1, caractérisée en ce qu'elle comporte des moyens de liaison latérale (13, 16', 28, 34) interposés entre l'extrémité chevauchante latéralement (9) de la première tringle de verrouillage (7) et le corps (14) du fouillot (6).

3. Crémone selon les revendications 1 et 2, caractérisée en ce que les moyens de liaison latérale sont une denture (16') faisant saillie latéralement par rapport au corps (14) du fouillot (6) et engrènant dans un secteur denté (15') de l'extrémité (9) de la première tringle de verrouillage.

4. Crémone selon la revendication 2, caractérisée en ce que les moyens de liaison (13), disposés latéralement par rapport au corps (14) du fouillot (6), comportent une lumière (20) et un téton (21), soit la lumière (20) est réalisée dans l'extrémité (9) de la première tringle de verrouillage (7) et le téton (21) fait saillie latéralement par rapport au corps (14) du fouillot (6), soit la lumière (20) est réalisée dans le corps (14) du fouillot (6) et le téton (21) est situé à l'extrémité (9) de la première tringle de verrouillage (7).

5. Crémone selon la revendication 2, caractérisée en ce que les moyens de liaison latérale (13) sont une pièce de liaison (28) pourvue du téton (21) engrènant dans la lumière (20) réalisée dans le corps (14) du fouillot (6).

6. Crémone selon la revendication 5, caractérisée en ce que la pièce de liaison (28) comporte un chant de guidage (23) prenant appui contre l'arbre (24) du fouillot (6) et, à l'une de ses extrémités (29), une découpe (30) dans laquelle s'insère un doigt de commande (31) situé à proximité du chant extrême (25) de l'extrémité (29) de la première tringle de verrouillage (7).

7. Crémone selon la revendication 1, caractérisée en ce que l'extrémité chevauchante bilatérale- ment (10) de la seconde tringle de verrouillage (8) comporte, en regard du fouillot (6), une lumière de dégagement (32) dans laquelle se loge le corps (14) du fouillot (6), cette lumière de dégagement (32) présentant une face d'appui (33) coopérant avec une courbure d'attaque (19) du corps (14) du fouillot (6).

8. Crémone selon la revendication 2, caractérisée en ce que les moyens de liaison (13) sont une pièce de liaison sous forme de fourche (34) coulissant de part et d'autre des faces (37, 38) du corps (14) du fouillot (6) et comportant deux branches (35, 36) parallèles à ces dernières, l'une des branches (35) coulissant le long de la face interne (40) de l'une des parois latérales (41) du boîtier (2) et l'autre branche (36) étant composée de deux ailes (42, 43), reliées par une cambrure (44), dont l'une (42) est solidaire de la branche (35) et l'autre (43) est disposée entre la face (37) du fouillot (6) et la face interne (45) de l'autre paroi latérale (46) du boîtier (2).

9. Crémone selon la revendication 8, caractérisée en ce que la fourche (34) comporte un plan médian situé dans le même alignement que le plan médian (39) du fouillot (6) ou désaxé par rapport au plan médian (39) du fouillot (6).

10. Crémone selon la revendication 8, caractérisée en ce que la fourche (34) comporte deux branches distinctes et séparables (35, 36) reliées entre- elles par un moyen d'assemblage.

11. Crémone selon la revendication 8, caractérisée en ce qu'au moins une des faces internes (48, 49) de l'une des branches (35, 36) comporte le téton (21) de la liaison (13).

12. Crémone selon la revendication 8, caractérisée en ce qu'au moins une des branches (35, 36) comporte un décrochement (55) pourvu d'un téton de commande (56) s'engageant dans un orifice (57) réalisé dans l'extrémité (9) de la première tringle de verrouillage (7) et que chacune des branches (35, 36) de la fourche (34) comporte un moyen de guidage (58, 62) coulissant respectivement dans une lumière oblongue (60, 63) réalisée dans chacune des parois latérales (41, 46) du boîtier (2), ces deux lumières oblongues (60, 63) étant décalées l'une par rapport à l'autre dans le sens de la course de la fourche (34) et présentant une longueur au moins égale à la longueur de la course de la fourche (34).

13. Crémone selon la revendication 8, caractérisée en ce que la fourche (34) comporte au moins un moyen de guidage (58, 62) coulissant dans une lumière oblongue (60, 63) réalisée dans au moins une des parois latérales (41, 46) du boîtier (2).

14. Crémone selon la revendication 1, caractérisée en ce que les extrémités (9, 10) des tringles de verrouillage (7, 8) comportent une denture latérale ouverte (15, 18) pratiquée dans les chants (64) desdites extrémités (9, 10).

15. Crémone selon la revendication 1, caractérisée en ce qu'elle comporte un élément inverseur (16) rapproché de la face interne (45) de la paroi interne (46) du boîtier (2).

## Claims

1. Espagnolette for recessing in the stile of the leaf of a window, french window or similar, comprising a case (2) in one piece with a faceplate (5), two locking rods (7) and (8) moving in opposite directions, disposed in the same alignment and flat against the inner face (4) of the faceplate (5), a mechanism comprising a spindle hole (6), presenting a salient part (26) traversing an opening (27) made in the faceplate (5), constituting a deadlock and directly operating the first locking rod (7), the extremity (9) of the first locking rod (7) being disposed along the inner face of the case (2), while the extremity (10) of the second locking rod (8) is returned against the bottom (12) of the case (2), characterized by the fact that the salient part (26) of the spindle hole (6) is disposed latterally in relation to the extremity (9) of the first locking rod (7) and by the fact that the spindle hole (6) indirectly operating, via a reversing element (16), the second locking rod (8), comprises a body (14) partially housed in the extremity (10) of the second locking rod (8).

2. Espagnolette according to claim 1, characterized by the fact that it comprises means of lateral connection (13, 16', 28, 34) interposed between the laterally overlapping extremity (9) of the first locking rod (7) and the body (14) of the spindle hole (6).

3. Espagnolette according to claims 1 and 2, characterized by the fact that the means of lateral connection consist of a toothed section (16') projecting laterally from the body (14) of the spindle hole (6) and meshing in a toothed section (15') of the extremity (9) of the first locking rod.

4. Espagnolette according to claim 2, characterized by the fact that the means of connection (13), disposed laterally in relation to the body (14) of the spindle hole (6), comprise an opening (20) and a stud (21), the opening (20) either being made in the extremity (9) of the first locking rod (7) and the stud (21) projecting laterally from the body (14) of the spindle hole (6), or the opening (20) being made in the body (14) of the spindle hole (6) and the stud (21) being situated at the extremity (9) of the first locking rod (7).

5. Espagnolette according to claim 2, characterized by the fact that the means of lateral connection (13) are a connecting part (28) fitted with the stud (21) engaging in the opening (20) made in the body (14) of the spindle hole (6).

6. Espagnolette according to claim 5, characterized by the fact that the connecting part (28) comprises a guide edge (23) which rests against the shaft (24) of the spindle hole (6) and, at one of its extremities (29) a cut (30) in which is inserted a control pin (31) situated close to the extreme edge (25) of the extremity (29) of the first locking rod (7).

7. Espagnolette according to claim 1, characterized by the fact that the bilaterally overlapping extremity (10) of the second locking rod (8) comprises, opposite the spindle hole (6), a clearance opening (32) in which is housed the body (14) of the spindle hole (6), this clearance opening (32) presenting support face (33) cooperating with a drive curve (19) of the body (14) of the spindle hole (6).

8. Espagnolette according to claim 2, characterized by the fact that the means of connection (13) are a fork-shaped connecting part (34) sliding either side of the faces (37, 38) of the body (14) of the spindle hole (6) and comprising two branches (35, 36) parallel to the faces, one of the branches (35) sliding along the inner face (40) of one of the lateral walls (41) of the case (2) and the other branch (36) being composed of two wings (42, 43) connected by a camber (44), one wing (42) being in one piece with the branch (35) and the other (43) being disposed between the face (37) of the spindle hole (6) and the inner face (45) of the other lateral wall (46) of the case (2).

9. Espagnolette according to claim 8, characterized by the fact that the fork (34) has a median plane situated in the same alignment as the median plane (39) of the spindle hole (6) or staggered in relation to the median plane (39) of the spindle hole (6).

10. Espagnolette according to claim 8, characterized by the fact that the fork (34) has two distinct and separable branches (35, 36) connected to one another by a means of assembly.

11. Espagnolette according to claim 8, characterized by the fact that at least one of the inner faces (4, 49) of one of the branches (35, 36) comprises the stud (21) of the connection (13).

12. Espagnolette according to claim 8, characterized by the fact that at least one of the branches (35, 36) has a decoupling (55) fitted with an operating stud (56) negaging in a hole (57) made in the extremity (9) of the first locking rod (7) and that each of the branches (35, 36) of the fork (34) comprises a means of guiding (58, 62) sliding respectively in an oblong opening (60, 63) made in each of the lateral walls (41, 46) of the case (2), these two oblong openings (60, 63) being offset from one another in the direction of the stroke of the fork (34) and having a length at least equal to the length of the stroke of the fork (34).

13. Espagnolette according to claim 8, characterized by the fact that the fork (34) comprises at least one means of guiding (58, 62) sliding in an oblong opening (60, 63) made in at least one of the lateral walls (41, 46) of the case (2).

14. Espagnolette according to claim 1, characterized by the fact that the extremities (9, 10) of the locking rods (7, 8) comprise an open lateral toothed section (15, 18) made in the edges (64) of these extremities (9, 10).

15. Espagnolette according to claim 1, characterized by the fact that it comprises a reversing element (16) close to the inner face (45) of the inner wall (46) of the case (2).

## Patentansprüche

1. In den Steher des Flügels eines Fensters, einer Fenstertür od. dgl. eingelassener Beschlag mit einem Gehäuse (2), das mit einer Stulpschiene (5) verbunden ist, zwei Treibstangen (7 und 8), die gegensinnig bewegbar, miteinander ausgerichtet und in Anlage an der Innenseite (4) der Stulpschiene (5) angeordnet sind, einem Mechanismus, der eine Nuß (6) aufweist, die einen vorspringenden Teil (26) hat, welcher ein Langloch (27) in der Stulpschiene (5) durchsetzt und einen Fallriegel bildet sowie die erste Treibstange (7) direkt betätigt, wobei das Ende (9) der ersten Treibstange (7) entlang der Innenseite des Gehäuses (2) angeordnet ist, wogegen das Ende (10) der zweiten Treibstange (8) gegen den Boden (12) des Gehäuses (2) zurückversetzt ist, dadurch gekennzeichnet, daß der vorspringende Teil (26) der Nuß (6) seitlich vom Ende (9) der ersten Treibstange (7) angeordnet ist und daß die Nuß (6), welche die zweite Treibstange (8) indirekt unter Zwischenschaltung eines Wendeelementes (16) betätigt, einen Körper (14) aufweist, der teilweise im Ende (10) der zweiten Treibstange (8) angeordnet ist.

2. Beschlag nach Anspruch 1, dadurch gekennzeichnet, daß er seitliche Verbindungsmittel (13, 16', 28, 34) aufweist, die zwischen dem seitlich überlappenden Ende (9) der ersten Treibstange (7) und dem Körper (14) der Nuß zwischengeschaltet sind.

3. Beschlag nach den Ansprüchen 1 und 2, dadurch gekennzeichnet, daß die seitlichen Verbindungsmittel eine Zahnung (16') bilden, die vom Körper (14) der Nuß (6) seitlich absteht und in einen Zahnsektor (15') des Endes (9) der ersten Treibstange eingreift.

4. Beschlag nach Anspruch 2, dadurch gekennzeichnet, daß die Verbindungsmittel (13), die seitlich vom Körper (14) der Nuß (6) angeordnet sind, ein Langloch (20) und einen Zapfen (21) aufweisen, wobei das Langloch (20) im Ende (9) der ersten Treibstange (7) ausgebildet ist und der Zapfen (21) vom Körper (14) der Nuß (6) seitlich absteht, oder das Langloch (20) im Körper (14) der Nuß (6) ausgebildet und der Zapfen (21) am Ende (9) der ersten Treibstange (7) angeordnet ist.

5. Beschlag nach Anspruch 2, dadurch gekennzeichnet, daß die seitlichen Verbindungsmittel (13) ein Verbindungsstück (28) aufweisen, das mit dem Zapfen (21) verbunden ist, der in das Langloch (20) im Körper (14) der Nuß (6) eingreift.

6. Beschlag nach Anspruch 5, dadurch gekennzeichnet, daß das Verbindungsstück (28) eine Führungskante (23) aufweist, die an der Achse (24) der Nuß (6) angreift und daß eines seiner Enden (29) mit einem Ausschnitt (30) versehen ist, in welchen ein Betätigungsfinger (31) eingreift, welcher der Endkante (25) des Endes (29) der ersten Treibstange (7) benachbart ist.

7. Beschlag nach Anspruch 1, dadurch gekennzeichnet, daß das zweiseitig überlappende Ende (10) der zweiten Treibstange (8) gegenüber der Nuß (6) ein Freigabelangloch (32) aufweist, in welchem der Körper (14) der Nu (6) sitzt, wobei das Freigabelangloch (32) eine Angriffsfläche (33) aufweist, die mit einer Angriffskrümmung (19) des Körpers (14) der Nuß (6) zusammenwirkt.

8. Beschlag nach Anspruch 2, dadurch gekennzeichnet, daß die Verbindungsmittel (13) ein Verbindungsstück in Form einer Gabel (34) aufweisen, die zu beiden Seiten der Flächen (37, 38) des Körpers (14) der Nuß (6) gleitet und parallel zu diesen zwei Schenkel (35, 36) aufweist, wobei einer der Schenkel (35) entlang der Innenseite (40) einer der Seitenwände (41) des Gehäuses (2) gleitet und der andere Schenkel (36) aus zwei Abschnitten (42, 43) zusammengesetzt ist, die durch eine Abkröpfung (44) verbunden sind, wobei einer (42) der Abschnitte mit dem einen Schenkel (35) und der andere Abschnitt (43) zwischen der Seite (37) der Nuß (6) und der Innenseite (45) der anderen Seitenwand (46) des Gehäuses (2) angeordnet ist.

9. Beschlag nach Anspruch 8, dadurch gekennzeichnet, daß die Gabel (34) eine Mittelebene aufweist, die mit der Mittelebene (39) der Nuß (6) versetzt ist.

10. Beschlag nach Anspruch 8, dadurch gekennzeichnet, daß die Gabel (34) zwei Schenkel (35, 36) hat, die gesondert und voneinander trennbar sind und die durch Zusammenbaumittel miteinander verbunden sind.

11. Beschlag nach Anspruch 8, dadurch gekennzeichnet, daß zumindest eine der Innenseiten (48, 49) einer der Schenkel (35, 36) den Zapfen (21) der Verbindung (13) aufweist.

12. Beschlag nach Anspruch 8, dadurch gekennzeichnet, daß zumindest einer der Schenkel (35, 36) einen seitlichen Absatz (55) aufweist, der mit einem Betätigungszapfen (56) versehen ist, welcher in eine Öffnung (57) eingreift, die im Ende (9) der ersten Treibstange (7) ausgebildet ist, und daß jeder der Schenkel (35, 36) der Gabel (34) ein Führungsmittel (58, 62) aufweist, das in einer zugeordneten langgestreckten Öffnung (60, 63) gleitet, die in jeder der Seitenwände (41, 46) des Gehäuses (2) ausgebildet sind, wobei die beiden langgestreckten Öffnungen (60, 63) in Richtung der Bewegung der Gabel (34) gegeneinander versetzt sind und eine Länge haben, die zumindest gleich der Länge der Bewegungsbahn der Gabel (34) ist. -

13. Beschlag nach Anspruch 8, dadurch gekennzeichnet, daß die Gabel (34) zumindest ein Führungsmittel (58, 62) aufweist, das in einer langgestreckten Öffnung (60, 63) gleitet, die in zumindest einer der Seitenwände (41, 46) des Gehäuses (2) ausgebildet ist.

14. Beschlag nach Anspruch 1, dadurch gekennzeichnet, daß die Enden (9, 10) der Treibstangen (7, 8) eine seitlich offene Zahnung (15, 18) aufweisen, die in den Kanten (64) dieser Enden (9, 10) ausgebildet ist.

15. Beschlag nach Anspruch 1, dadurch gekennzeichnet, daß er ein Wendeelement (16) aufweist, das der Innenseite (45) der inneren Wand (46) des Gehäuses (2) angenähert ist.
